# FASCICULE DE BREVET EUROPEEN

(11) **EP 0 855 519 B1**
(45) Date de publication et mention de la délivrance du brevet: **21.04.2004**
(21) Numéro de dépôt: 98101239.6
(22) Date de dépôt: 24.01.1998
(51) Int. Cl.: F15B 1/033, F15B 13/00

(54) **Distributeur monobloc pour la régulation automatique de la pression de l'air dans un réservoir**
Steuergerät in Monoblockausführung zur automatischen Drucksteuerung in einem Druckluftbehälter
Monoblock controller for automatically regulating the pressure in a reservoir

(30) Priorité: 28.01.1997 IT VI970014
(43) Date de publication de la demande: 29.07.1998
(73) Titulaire: Mietto, Virgilio, 36051 Olmo di Creazzo (Vicenza) (IT)
(72) Inventeur: Mietto, Virgilio, 36051 Olmo di Creazzo (Vicenza) (IT)
(74) Mandataire: Bettello, Luigi, Dott. Ing.

(56) Documents cités:
- WO-A-93/08404
- DE-A- 2 717 224
- FR-A- 2 537 013
- US-A- 5 558 141

## Description

La présente invention se rapporte à un distributeur monobloc pour la régulation automatique de la pression de l'air dans un réservoir d'air, selon le préambule de la revendication 1. Un tel distributeur est par exemple du type normalement employé pour l'alimentation d'une installation de distribution d'air comprimé.

Dans les applications industrielles, on connaît une installation de production d'air comprimé, essentiellement constituée par un compresseur à vis à bain d'huile, un réservoir séparateur air/huile, un réservoir d'accumulation d'air sous pression, comportant en outre des radiateurs séparés pour le refroidissement de l'air et de l'huile, des valves thermostatiques, des valves anti-retour, des valves de pression maximale, (pressostats ou sécurités), des valves de pression minimale et d'autres dispositifs de commande et de contrôle, agencés sur les conduits de l'installation.

En particulier, il est normalement prévu en amont de l'installation précitée, une valve qui a pour fonction d'intercepter le passage de l'air de l'extérieur vers l'intérieur du circuit.

Cette valve, appelée normalement régulateur d'aspiration, dont une forme particulière de construction est décrite dans le brevet italien IT-B-0 124 0865 déposé au nom de la Demanderesse, est montée sur la bouche d'aspiration du compresseur à vis et a pour fonction de régler ou d'interrompre le flux d'air provenant de l'extérieur en fonction des besoins de fonctionnement de l'installation.

Le régulateur d'aspiration est essentiellement constitué par un curseur animé d'un mouvement rectiligne alternatif qui est provoqué par l'effet d'équilibrage entre l'action de poussée engendrée par l'air sous pression prélevé sur le circuit, et par l'action de poussée, en sens inverse de la précédente, engendrée par l'air extérieur et par l'action de résistance d'un ou de plusieurs ressorts antagonistes.

Le déplacement du disque métallique, constituant le curseur, par rapport au siège fixe, peut être de deux types, à savoir à mouvement proportionnel ou à mouvement complet (commutation).

Dans le premier cas, le curseur possède une infinité de positions de travail et à chaque position correspond une section du passage bien définie du conduit d'aspiration de l'air extérieur, tandis que, dans le deuxième cas, seules sont utilisées les positions extrêmes, qui correspondent aux deux situations limites, d'ouverture totale cu de fermeture complète de la bouche d'aspiration.

Il s'ensuit que, dans le premier cas, il est nécessaire de disposer de commandes ayant une intensité qui varie en continu, tandis que, dans le deuxième cas, on peut utiliser des commandes du type dit "tout ou rien", ou des commandes à intensité variable, pourvu que la valeur à laquelle se produit la commutation soit raisonnablement constante (valeur de référence).

Dans l'état actuel de la technique, le fonctionnement du régulateur d'aspiration dans les deux modes différents n'est possible qu'en réalisant des circuits hydrauliques assez complexes et comprenant des valves qui commandent la pression du fluide, des valves qui règlent le débit du fluide et des valves qui contrôlent l'écoulement du fluide, c'est-à-dire des valves qui définissent les directions de priorité dans le réseau des conduites.

Le but de la présente invention est de réaliser un système qui permette d'obtenir le même résultat que les circuits connus, mais avec de notables simplifications mécaniques et de construction. Ce but est réalisé par l'intermédiaire des caractéristiques de la partie caractérisante de la revendication 1.

Selon une autre caractéristique de l'invention, il est prévu qu'avec le monobloc selon l'invention, il est possible d'engendrer une contre-pression apte à équilibrer l'action de poussée négative qui s'engendre sur la mécanique de la pompe à vis, pendant le fonctionnement proportionnel et pendant le fonctionnement de mise sous vide.

Selon une autre caractéristique de l'invention, on prévoit, grâce à la conformation intérieure particulière du monobloc, et en dotant les deux électrovalves extérieures d'une commande à carte électronique, la possibilité de réaliser un arrêt progressif et non instantané du compresseur, de manière à ne pas endommager la mécanique de la pompe à vis.

Selon une autre caractéristique de l'invention, on prévoit que le régulateur d'aspiration est muni, sur la bouche d'aspiration de l'air extérieur et sur la bouche de raccordement au compresseur, d'attaches mobiles, de préférence à bride.

Une autre caractéristique de l'invention réside dans la possibilité de réaliser un régulateur d'aspiration du type dit "modulaire" où un même corps dudit régulateur d'aspiration est susceptible d'être équipé d'une autre combinaison d'attaches à brides et de distributeurs monoblocs. Ceci permet de réaliser, rapidement et avec une remarquable économie, des appareils répondant aux exigences spécifiques de chaque utilisateur.

Ces caractéristiques, de fonctionnement aussi bien que de construction de l'invention, ainsi que d'autres, seront décrites ci-après, à l'aide des planches de dessins annexées, qui en représentent un exemple de réalisation donné dans un but purement illustratif et non limitatif, sur lesquelles :
- la fig. 1 représente un schéma général d'une installation de production d'air comprimé au moyen d'un compresseur à vis à bain d'huile comprenant le distributeur monobloc selon l'invention ;
- la fig. 2 représente le schéma du circuit fluodynamique réalisé à l'intérieur du distributeur monobloc selon l'invention ;
- la fig. 3 représente le schéma du circuit pendant la phase de démarrage du compresseur pour la mise à l'état de vide ;
- la fig. 4 représente le schéma du circuit pendant la phase de fonctionnement à commutation ouvert/fermé ;
- la fig. 5 représente le schéma du circuit pendant la phase de fonctionnement et de retour à l'état de vide du compresseur ;
- la fig. 6 représente le schéma du circuit pendant la phase de fonctionnement proportionnel ;
- la fig. 7 représente le schéma du circuit pendant la phase d'arrêt progressif du compresseur ;
- la fig. 8 représente une vue en perspective extérieure et le montage du distributeur monobloc selon l'invention ;
- la fig. 9 représente une vue en perspective partiellement en coupe du régulateur d'aspiration ;
- la fig. 10 représente la vue en plan du distributeur monobloc selon l'invention ;
- la fig. 11 représente une vue en élévation du distributeur, selon la direction "X" de la figure 10 ;
- la fig. 12 représente une vue en élévation du distributeur, selon la direction "Y" de la figure 10 ;
- la fig. 13 représente une vue en coupe du distributeur prise selon la ligne XIII-XIII de la figure 10 ;
- la fig. 14 représente une vue en coupe du distributeur prise selon la ligne XIV-XIV de la figure 12 ;
- la fig. 15 représente une vue en coupe du régulateur d'aspiration 002 dans la phase d'arrêt du compresseur ;
- la fig. 16 représente une vue en coupe du régulateur d'aspiration dans la phase de fonctionnement proportionnel ;
- la fig. 17 représente une vue en coupe du régulateur d'aspiration pendant la phase de fonctionnement à vide du compresseur ;
- la fig. 18 représente une vue en coupe du régulateur d'aspiration pendant la phase de fonctionnement commutatif ;
- la fig. 19 représente une vue en perspective éclatée, des combinaisons possibles des éléments sur un régulateur d'aspiration du type dit "modulaire" ;
- les fig. 20, 21 représentent deux vues d'ensemble en perspective de deux régulateurs d'aspiration équipés différemment.

Comme on peut le voir sur la fig. 1, l'installation de production d'air comprimé, réglée par le distributeur monobloc 001 selon l'invention, se compose essentiellement d'un régulateur d'aspiration 002 qui intercepte l'air extérieur et l'achemine au compresseur à vis à bain d'huile 003, actionné par un moteur électrique.

Le mélange de fluide sous pression huile/air produit par le compresseur entre dans un réservoir de séparation 004, où se produit la séparation de l'air et de l'huile.

L'air sous pression va ensuite remplir le réservoir d'accumulation 005, dans l'attente d'être utilisé, tandis que l'huile, après avoir traversé le radiateur 006, retourne au compresseur 003 en circuit fermé.

Le distributeur monobloc 001 selon l'invention, alimenté par l'air sous pression prélevé dans le réservoir séparateur 004, par l'intermédiaire du conduit 007, et commandé par l'action des deux électrovalves 008 et 009, est monté sur le corps du régulateur d'aspiration 002 pour en régler le fonctionnement, de manière proportionnelle ou commutative, ceci pour régler et/ou interrompre l'écoulement de l'air provenant de l'extérieur en fonction des besoins de l'installation, selon les modalités et les schémas qui sont décrits dans ce qui suit.

Comme représenté sur la fig. 2, le distributeur monobloc 001 selon l'invention se compose d'un corps 1, muni d'une pluralité de cavités dans lesquelles sont disposés les dispositifs aptes à réaliser l'action de distribution de l'air comprimé de commande et un réseau de conduits qui mettent lesdites cavités en communication.

En détail, dans le corps 1 sont logées deux valves à étranglement fixe à décharge guidée 2A et 2B, une valve à décharge rapide 3, une valve de commande de l'injection d'air 4 dans la vis du compresseur, une valve à commande proportionnelle 5, deux valves sélectrices 6A et 6B et un ajutage calibré 7.

A l'extérieur du corps 1, se trouvent, outre lesdites électrovalves 008 et 009 ancrées sur le monobloc 001, une vis de réglage de pression minimale 8, une vis de réglage de décharge 9, et une clapet anti-retour 10, qui sont ancrés sur le corps du régulateur d'aspiration 002.

Toujours en se reportant à la fig. 2, on repère ci-après les conduits ménagés à l'intérieur du monobloc 1 et qui mettent en communication les différents dispositifs de commande énumérés plus haut.

De l'orifice d'entrée 100, mis en liaison avec le circuit de séparation 004 par le conduit extérieur 007, arrive l'air pour la commande du distributeur.

Le conduit principal 111 alimente la valve de décharge rapide 3 et la valve 4 et, sur ce conduit, se branchent les conduits 112A et 112B qui alimentent les valves respectives 2A et 2B, et les conduits 113 et 114 qui alimentent, à leur tour, les électrovalves correspondantes 008 et 009, sur lesquelles se branchent les conduits 115 et 116 qui communiquent avec les valves correspondantes 2A et 2B.

Le conduit 116 est aussi relié par l'embranchement 117 à la valve de décharge rapide 3 de laquelle partent le conduit 118 relié à la valve 6A et le conduit 119, muni du réglage 9, à travers l'orifice de décharge 101.

La valve 2B est mise en communication avec la valve sélectrice 6B par le conduit 120, qui par la dérivation 121, est en communication avec la vis de réglage de pression minimale 8, à travers l'orifice de décharge 102 et le conduit de décharge 119.

Le conduit 122 met la valve 2A en communication avec la valve à commande proportionnelle 5, de laquelle part le conduit 125 qui, à travers la valve sélectrice 6B, le conduit 126 et l'orifice de décharge 103, vient agir sur le curseur 022 qui intercepte et régle la bouche d'aspiration 021.

Du conduit 125, partent aussi l'embranchement 124 qui, par l'intermédiaire de la valve sélectrice 6A et du conduit 127, entre dans la valve 4, et l'embranchement 123 allant vers l'ajutage calibré 7.

Finalement, la valve 4 est en liaison avec le compresseur à vis 003 par le conduit 128, l'orifice de décharge 104 et la clapet anti-retour 10.

Le mode de fonctionnement du distributeur monobloc selon l'invention est variable selon les différentes phases de travail et le mode de fonctionnement de l'installation de la production d'air comprimé :
1ère phase : de la mise en marche et jusqu'à la mise en état de vide initiale du compresseur ;
2ème phase : fonctionnement à pleine charge avec régulation du type commutatif (ouvert-fermé) ;
3ème phase : retour et fonctionnement à l'état de vide du compresseur ;
4ème phase : fonctionnement à pleine charge avec régulation de type proportionnel ;
5ème phase : arrêt progressif du compresseur.

Dans la phase de mise en marche du compresseur (voir fig. 3), la fonction du distributeur monobloc 001 est la fermeture de la bouche d'aspiration 021 de l'air extérieur par le déplacement du curseur 022 du régulateur d'aspiration 002, pour permettre de mettre sous pression l'air contenu dans le circuit.

Pendant cette phase, les deux électrovalves 008 et 009 restent désexcitées et donc normalement fermées tandis que l'air comprimé, en passant par le conduit 007, qui provient du réservoir séparateur 004, va alimenter les valves 2A, 2B, 3, 4 et 5 contenues dans le corps du monobloc 1.

En outre, à partir de la valve 2B, il est possible d'alimenter le conduit 120 et, à travers la valve sélectrice 6B, le conduit 126 et de provoquer ainsi le déplacement du curseur 022 et la fermeture totale de la bouche d'aspiration 021.

Dans le conduit de dérivation 121, est montée une vis de réglage de pression minimale 8 qui, réglée par l'opérateur, assure une valeur de pression minimale de l'air dans le circuit et en permet l'évacuation éventuelle pression par l'intermédiaire du conduit 119, intercepté par la vis de réglage de décharge 9, qui communique avec l'extérieur.

La régulation à pleine charge de type commutatif (voir fig. 4), qui comporte le déplacement total du curseur 022 pour l'ouverture de la bouche d'aspiration 021, s'effectue en excitant les deux électrovalves 008 et 009 qui, par l'intermédiaire des conduits de décharge 115 et 116 respectivement, modifient l'état des deux valves à étranglement fixe 2A et 2B.

L'embranchement 117 attaque la valve de décharge rapide 3, en engendrant une contre-pression par rapport au conduit principal 111.

Avec cette disposition, en dehors du conduit 122, on isole également le conduit 120 et l'air qui est contenu, en s'échappant par les conduits 119 et 121, permet l'ouverture du curseur 022 pour l'aspiration d'une nouvelle quantité d'air qu'il s'agit de mettre sous pression.

Dans la phase de fonctionnement à vide du compresseur (voir fig. 5), lorsqu'on a atteint la pression d'utilisation dans le réservoir d'accumulation, les deux électrovalves 008 et 009 sont désexcitées, de sorte que, dans la première phase, l'air en passant par les conduits 120 et 126, avec l'intervention de la valve directionnelle 6B, agit sur le curseur 022 en fermant la bouche d'aspiration 021.

Une petite valve d'aspiration 023 assure le maintien d'une aspiration minimale d'air en provenance de l'extérieur.

En outre, la valve de décharge rapide 3 s'ouvre, de sorte que l'air, en passant par les conduits 118 et 127, qui communiquent par l'intermédiaire de la valve directionnelle 6A, va alimenter la valve 4 qui, par conséquent, permet à l'air du conduit principal d'entrée 111, en passant par le conduit 128 et la valve de retenue 10, de revenir au compresseur 003 en réalisant, de cette façon, une contre-pression positive dans la mécanique de la pompe à vis, en en réduisant l'usure, les vibrations et les bruits résultants.

Cet actionnement de la valve 3 permet en outre, par l'intermédiaire des conduits 007, 111 et 119, de décharger l'air contenu dans le séparateur air/huile 004 vers l'environnement extérieur, avec interposition d'un filtre, non représenté, et qui, outre l'action de filtration de manière que ledit air puisse revenir dans le circuit, limite les bruits.

La régulation à pleine charge de type proportionnel (voir fig. 6), avec le curseur 022 qui s'ouvre en fonction de la quantité d'air demandée par la consommation, se réalise en excitant l'électrovalve 009, tandis que l'électrovalve 008 reste fermée de manière que l'air, en passant par le conduit 122, entre dans la valve de commande proportionnelle 5 d'où, en passant par les conduits 125 et 126 et sous l'effet de l'action de la valve sélectrice 6B, il va actionner ledit curseur qui régle de façon proportionnelle l'ouverture de la bouche d'aspiration 021.

La dérivation 124 va alimenter, à travers la valve sélectrice 6A et le conduit 127, la valve 4 qui maintient l'action positive de contre-pression dans la mécanique de la pompe à vis, même pendant cette phase.

L'embranchement 123 est muni de l'ajutage calibré 7 qui sert à équilibrer l'action réciproque entre la valve proportionnelle 5 et le déplacement du curseur 022.

L'action d'arrêt progressif du compresseur (voir fig .7) s'effectue avec l'emploi d'une carte électronique qui, simultanément et d'une façon progressive, désexcite (ferme) l'électrovalve 009 et excite (ouvre) l'électrovalve 008.

Avec cette disposition, on réalise l'évacuation, de façon progressive, de l'air du distributeur monobloc à travers les orifices de décharge 101, 102, 103, 104 et à travers les conduits correspondants 119, 121, 126, 128 jusqu'à l'arrêt complet du compresseur 003.

Les fig. 8-14 illustrent une forme possible de réalisation pratique du distributeur monobloc selon l'invention.

Sur la fig. 8, on peut voir le distributeur monobloc selon l'invention 001 constitué par un élément métallique 1, de forme sensiblement parallélépipédique, monté, au moyen des vis 011 sur le corps du régulateur d'aspiration 002, muni de la bouche d'aspiration 021 et de la bride 024 de raccordement au compresseur.

Sur le corps 1, on peut voir les électrovalves 008 et 009, les valves 2B, 3, 4, 5 et le conduit 007 d'entrée de l'air de commande à travers l'ouverture 100.

Sur le corps 002, on peut voir en outre les vis de réglage 8 et 9.

Comme ceci est visible sur la fig. 9, le distributeur monobloc 001 selon l'invention, se fixe au régulateur d'aspiration 002, par l'appui sur une surface plane 025, où sont présents les orifices d'entrée 119, 121, 126 et 128, des conduits correspondants 101, 102, 103 et 104, et les trous filetés 012 de fixation dudit monobloc.

La coupe partielle du corps du régulateur d'aspiration 002 permet de voir le curseur 022 qui joue le rôle de piston, le guide-piston 026 qui coulisse dans le cylindre 027 et les ressorts de rappel 028 et 029.

Sur les fig. 10-12, on a représenté les détails de construction du monobloc complet qui en font ressortir la compacité et l'encombrement minime.

Sur les fig. 13 et 14, on a représenté en construction, outre les conduits de liaison, également la coupe des organes de distribution et de contrôle de l'air, qui présentent des curseurs et actionnements d'une forme différente, qui correspond à un mode de fonctionnement différent desdits organes.

En détail, les valves à étranglement fixe 2A et 2B sont munies de deux curseurs 2A1 et 2B1 à navette et actionnées par l'air.

Les valves 3, 4 et 5 sont actionnées par l'air et par les ressorts de rappel 32, 42, et 52 et munies de curseur à navette 33 et 43, ou de membrane 53, ainsi que de vis de réglage de la course, 41 et 51 respectivement.

Finalement, sur les fig. 15-18, on peut voir quatre positions différentes du curseur 022, à l'intérieur du régulateur d'aspiration 002, qui correspondent aux quatres phases différentes du fonctionnement de l'installation.

En particulier, il faut mettre en évidence l'action d'antagonisme réciproque exercée par les deux ressorts coaxiaux 028 et 029, lesquels, en concurrence avec l'air de commande provenant du conduit 126 et l'air extérieur de la bouche d'aspiration 021, provoquent le déplacement alternatif du curseur 022 dans le guide-piston 026 et de ce dernier dans le cylindre fixe 027.

Sur les fig. 19-21, on a représenté une conformation possible dite "modulaire" de l'ensemble du dispositif.

Sur lesdites figures, le corps du régulateur d'aspiration 002.1 est relié à la canalisation extérieure d'entrée de l'air et au compresseur 003 avec interposition d'attaches amovibles 031 et 034, qui vont respectivement remplacer la fixation à souder de la bouche d'aspiration 021 et la bride fixe 024 de liaison au compresseur précité.

En détail, le corps du régulateur de pression 002.1 présente à l'entrée une surface plane 041, sur laquelle viennent s'appuyer, au moyen des vis 042, les attaches à bride 031.1A/1B et 031.2A/2B qui ont respectivement leur axe confondu ou perpendiculaire à l'axe du corps.

De façon analogue, toujours dans le même corps du régulateur de pression 002.1, la bride fixe 024 est remplacée par les brides amovibles 034.A/B, qui s'assemblent audit corps par un assemblage mécanique, de préférence un encastrement à baïonnette réalisé entre la queue 35 et la cavité 36 ménagée dans le corps.

Naturellement, aussi bien les attaches à brides 031 que les brides à queue 034 présentent des diamètres nominaux différents, en permettant ainsi d'équiper un même corps de régulateur 002.1 de différentes combinaisons des mêmes éléments (voir fig. 20, 21), ce qui permet de l'utiliser sur des compresseurs 003 qui présentent différentes caractéristiques de fonctionnement.

Finalement, du fait que le distributeur monobloc 001 est lui aussi amovible par rapport au corps de régulateur 002.1, les avantages qu'on obtient aussi bien pendant l'assemblage de l'ensemble du dispositif que pendant les opérations d'entretien normal ou de remplacement des différents composants sont bien évidents.

## Revendications

1. DISTRIBUTEUR MONOBLOC POUR LA REGULATION AUTOMATIQUE DE LA PRESSION DE L'AIR DANS UN RESERVOIR, à monter dans un circuit de production d'air comprimé, ledit circuit comprenant un régulateur d'aspiration (002), un compresseur à vis à bain d'huile (003), un réservoir de séparation air/huile (004) et un réservoir d'accumulation (005), le distributeur étant **caractérisé en ce qu'**il est réalisé en un unique monobloc (001), constitué par un corps métallique (1), muni de cavités aptes à loger deux valves à étranglement fixe (2A, 2B), une valve de décharge rapide (3), une valve de commande d'injection de l'air (4) dans la vis du compresseur, une valve à commande proportionnelle (5), deux valves sélectrices (6A et 6B) ces éléments étant actionnées par l'air commandé par deux éléctrovalves (008,009), un ajutage calibré (7) étant prévu aussi, lesdites valves de commande, de contrôle et de régulation du débit et de la pression de l'air étant reliés entre elles par une pluralité de conduits et d'embranchements (111-128) ménagés à l'intérieur dudit corps, le fonctionnement dudit distributeur monobloc (001) étant obtenu par l'action des deux électrovalves (008 et 009), qui réalisent une régulation de type proportionnel ou de type commutatif.

2. DISTRIBUTEUR MONOBLOC selon la revendication 1, **caractérisé en ce qu'**il est alimenté par un unique conduit (007), par l'intermédiaire de l'orifice d'entrée (100), qui prélève l'air comprimé dans le réservoir de séparation air/huile (004).

3. DISTRIBUTEUR MONOBLOC selon les revendications 1 et 2, **caractérisé en ce qu'**il comprend quatre orifices de sortie (101, 102, 103, 104) de l'air.

4. DISTRIBUTEUR MONOBLOC selon la revendication 3, **caractérisé en ce qu'**à travers des premier et second orifices de sortie (101, 102), des premier et second conduits correspondants (119, 121), munis respectivement d'une vis de réglage de décharge (9) et d'une vis de réglage de la pression minimale (8), communiquent avec l'environnement extérieur avec interposition d'un filtre.

5. DISTRIBUTEUR MONOBLOC selon la revendication 3, **caractérisé en ce qu'**à travers un troisième orifice de sortie (103), un troisième conduit (126) commande le déplacement du curseur (022) qui intercepte la bouche d'aspiration (021) du régulateur d'aspiration.

6. DISTRIBUTEUR MONOBLOC selon la revendication 3, **caractérisé en ce qu'**à travers un quatrième orifice de sortie (104), un quatrième conduit (128), muni d'un clapet anti-retour (10) engendre une contre-pression apte à équilibrer l'action de poussée négative qui s'engendre sur la mécanique de la pompe à vis (003) pendant le fonctionnement de type proportionnel et pendant le fonctionnement de mise sous vide.

7. DISTRIBUTEUR MONOBLOC selon une ou plusieurs des revendications précédentes, **caractérisé en ce qu'**il comporte une carte électronique dont l'utilisation permet la commande des électrovalves (008, 009).

8. DISTRIBUTEUR MONOBLOC selon une ou plusieurs des revendications précédentes, **caractérisé en ce qu'**il est combiné avec un régulateur d'aspiration (002.1), dont le corps est relié aux canalisations extérieures avec interposition d'attaches amovibles (031, 034).

9. DISTRIBUTEUR MONOBLOC selon la revendication 8, **caractérisé en ce que** le régulateur d'aspiration (002.1) est du type modulaire, de sorte qu'il est possible de réaliser la combinaison d'attaches amovibles possédant des dimensions, formes et diamètres nominaux différents (031.1A/B, 031.2A/B, 034.A, 034.B).

10. DISTRIBUTEUR MONOBLOC selon la revendication 8, **caractérisé en ce que** les attaches amovibles (031, 034) présentent un accouplement à baïonnette.

## Claims

1. Monobloc distributor for automatic regulation of the air pressure in a tank, designed for mounting in a compressed air production circuit, said circuit comprising a suction regulator (002), a screw-type oil-bath compressor (003), an air/oil separating tank (004) and a collecting tank (005), the distributor being **characterised in that** it is made from a single monobloc (001) constituted by a metal body (1) equipped with cavities suitable for accommodating two fixed-throttle valves (2A, 2B), a rapid-discharge valve (3), an air injection control valve (4) in the compressor screw, a proportional-control valve (5), two selector valves (6A and 6B), said elements being actuated by the air controlled by two solenoid valves (008, 009), with calibrated adjustment (7) also being provided, said valves for controlling, verifying and regulating the air flow and air pressure being interconnected by a plurality of conduits and branches (111-128) arranged inside said body, the operation of said monobloc distributor (001) relying on the action of the two solenoid valves (008 and 009), which, perform proportional-type or commutative-type regulation.

2. Monobloc distributor according to claim 1, **characterised in that** it is fed, via the intake port (100), by a single conduit (007) which samples the compressed air in the air/oil separating tank (004).

3. Monobloc distributor according to claims 1 and 2, **characterised in that** it has four outlets (101, 102, 103, 104).

4. Monobloc distributor according to claim 3, **characterised in that** through the first and second outlets (101, 102), corresponding first and second conduits (119, 121), respectively provided with a discharge regulating screw (9) and with a minimum pressure regulating screw (8), communicate with the external environment via an interposed filter.

5. Monobloc distributor according to claim 3, **characterised in that** through a third outlet (103) a third conduit (126) controls the displacement of the cursor (022) which intercepts the suction port (021) of the suction regulator.

6. Monobloc distributor according to claim 3, **characterised in that** through a fourth outlet (104) a fourth conduit (128), provided with a non-return valve (10), creates a counterpressure adapted to compensate for the negative thrust action that is produced on the mechanism of the screw pump (003) during proportional-type operation and during vacuum operation.

7. Monobloc distributor according to one or more of the preceding claims, **characterised in that** it has an electronic board used to enable the operation of the solenoid valves (008, 009).

8. Monobloc distributor according to one or more of the preceding claims, **characterised in that** it is combined with a suction regulator (002.1) the body of which is connected to the external ducting, with interposed removable fasteners (031, 034).

9. Monobloc distributor according to claim 8, **characterised in that** the suction regulator (002.1) is of the modular type, thereby making it possible to combine removable fasteners of different nominal dimensions, shapes and diameters (031.1A/B, 031.2A/B, 034.A, 034.B).

10. Monobloc distributor according to claim 8, **characterised in that** the removable fasteners (031, 034) feature a bayonet-type coupling.

## Patentansprüche

1. Steuergerät in Monoblockausführung zur automatischen Drucksteuerung in einem Behälter für die Montage in einem Kreislauf zur Produktion von Druckluft, wobei der Kreislauf einen Ansaugregler (002) umfasst, einen Schraubenkompressor mit Ölbad (003), einen Behälter zur Luft/Öl-Trennung (004) und einen Sammelbehälter (005), wobei das Steuergerät **dadurch gekennzeichnet ist, dass** es aus einem einzigen Monoblock besteht, gebildet durch einen Metallkorpus (1), welcher mit Ausnehmungen zur Aufnahme zweier Ventile zur stationären Drosselung (2A, 2B), eines Ventils zur schnellen Entleerung (3), eines Ventils zur Steuerung der Luftzufuhr (4) in die Schraube des Kompressors, eines Ventils zur proportionalen Steuerung (5), zweier selektiver Ventile (6A und 6B) versehen ist, wobei diese Elemente durch Luft betätigt werden, welche von zwei Elektroventilen (008, 009) gesteuert wird, einer ebenfalls vorgesehenen Kalibrierungs-Düse (7), wobei die Ventile zur Steuerung, zur Kontrolle und zur Regelung der Luftmenge und des Luftdrucks über eine Mehrzahl von in dem Korpus angeordneten Leitungen und Abzweigkanälen (111 - 128) untereinander verbunden sind, wobei die Funktionsweise des Steuergerätes in Monoblockausführung (001) durch die Wirkung der beiden Elektroventile (008 und 009) erreicht wird, welche eine Steuerung des proportionalen oder kommutativen Typs ausführen.

2. Steuergerät in Monoblockausführung nach Anspruch 1, **dadurch gekennzeichnet, dass** es von einer einzigen Leitung (007) über die Eintrittsöffnung (100) gespeist wird, welche die Druckluft aus dem Behälter zur Luft/Öl-Trennung (004) fördert.

3. Steuergerät in Monoblockausführung nach Anspruch 1 und 2, **dadurch gekennzeichnet, dass** es vier Luft-Austrittsöffnungen (101, 102, 103, 104) besitzt.

4. Steuergerät in Monoblockausführung nach Anspruch 3, **dadurch gekennzeichnet, dass** über die ersten und zweiten Austrittsöffnungen (101, 102) erste und zweite korrespondierende Leitungen (119, 121), welche mit einer Ablass-Stellschraube (9) bzw. einer Schraube zur Einstellung des Minimaldruckes (8) versehen sind, mit der äußeren Umgebung unter Zwischenschaltung eines Filters verbunden sind.

5. Steuergerät in Monoblockausführung nach Anspruch 3, **dadurch gekennzeichnet, dass** eine dritte Leitung (126) über eine dritte Austrittsöffnung (103) die Verschiebung des Schiebers (022) steuert, welcher die Ansaugöffnung (021) des Ansaugreglers unterbricht.

6. Steuergerät in Monoblockausführung nach Anspruch 3, **dadurch gekennzeichnet, dass** eine vierte Leitung (128) über eine vierte Austrittsöffnung (104), welche mit einer Rückschlagventilklappe (10) ausgerüstet ist, einen Gegendruck erzeugt, welcher geeignet ist, den negativen Druck, der sich in der Mechanik des Schraubenkompressors (003) während der Funktion des proportionalen Typs und während der Funktion der Evakuierung aufbaut, auszugleichen.

7. Steuergerät in Monoblockausführung nach einem oder mehreren der vorhergehenden Ansprüche, **dadurch gekennzeichnet, dass** es eine gedruckte Schaltung besitzt, mit der die Steuerung der Elektroventile (008, 009) erfolgen kann.

8. Steuergerät in Monoblockausführung nach einem oder mehreren der vorhergehenden Ansprüche, **dadurch gekennzeichnet, dass** es mit einem Ansaugregler (002.1) kombiniert ist, dessen Korpus unter Zwischenschaltung lösbarer Verbindungselemente (031, 034) mit den äußeren Rohrleitungssystemen verbunden ist.

9. Steuergerät in Monoblockausführung nach Anspruch 8, **dadurch gekennzeichnet, dass** der Ansaugregler (002.1) nach dem Baukastenprinzip ausgebildet ist, so dass die Kombination lösbarer Verbindungselemente derart gestaltet werden kann, dass diese nominell verschiedene Dimensionen, Formen und Durchmesser (031.1A/B, 031.2A/B, 034.A, 034.B) aufweisen.

10. Steuergerät in Monoblockausführung nach Anspruch 8, **dadurch gekennzeichnet, dass** die lösbaren Verbindungselemente (031, 034) mit einem Bajonettverschluss versehen sind.
